# FASCICULE DE BREVET EUROPEEN

(11) **EP 1 963 023 B1**
(45) Date de publication et mention de la délivrance du brevet: **07.05.2014**
(21) Numéro de dépôt: 06831185.1
(22) Date de dépôt: 28.11.2006
(51) Int. Cl.: B05B 3/04

(54) **DISPOSITIF DE PROJECTION D'UN LIQUIDE**
VORRICHTUNG ZUM SPRÜHEN EINER FLÜSSIGKEIT
DEVICE FOR SPRAYING A LIQUID

(30) Priorité: 15.12.2005 FR 0512778
(43) Date de publication de la demande: 03.09.2008
(73) Titulaire: SIDEL PARTICIPATIONS, 76930 Octeville sur Mer (FR)
(72) Inventeur: DECARNE, Patrick, F-76930 Octeville Sur Mer (FR); SERIN, Jean-Jacques, F-76930 Octeville Sur Mer (FR)
(74) Mandataire: Domenego, Bertrand
(86) Numéro de dépôt international: PCT/FR2006/002606
(87) Numéro de publication internationale: WO 2007/080243

(56) Documents cités:
- FR-A- 2 804 886
- US-A- 3 872 533
- US-A1- 2001 017 323
- US-B1- 6 193 169

## Description

La présente invention concerne un dispositif de projection d'un liquide.

Un tel dispositif est notamment utilisé avec un liquide nettoyant afin de stériliser des enceintes, par exemple dans une machine de remplissage de bouteilles.

On connaît du US-6 193 169 B1, un dispositif de projection d'un liquide du type décrit dans le préambule de la revendication 1.

Dans ce dispositif connu, l'entièreté de la pression d'alimentation sert à faire tourner une turbine constituée par la paroi d'entraînement, engendrant une forte perte de charge et d'énergie. De plus, pour modifier la vitesse de rotation de la buse, il est nécessaire de modifier la pression du liquide d'alimentation.

L'invention a pour but de remédier à ces problèmes en proposant un dispositif de projection d'un liquide ayant une perte de charge et d'énergie réduite et permettant de régler facilement la vitesse de rotation de la buse pour une pression d'alimentation donnée.

A cet effet, l'invention a pour objet un dispositif de projection d'un liquide conforme à la revendication 1.

Un dispositif selon l'invention peut en outre comporter une ou plusieurs des caractéristiques décrites dans les revendications 2 à 6.

L'invention sera mieux comprise à la lecture de la description qui va suivre, donnée uniquement à titre d'exemple et faite en se référant aux dessins annexés, sur lesquels :
- la figure 1 est une vue en coupe longitudinale, le long d'un axe de rotation, d'un dispositif de projection d'un liquide selon l'invention ;
- la figure 2 est une vue en coupe similaire à celle de la figure 1 de la paroi de répartition du liquide du dispositif ;
- la figure 3 est une vue en coupe transversale de la paroi de répartition, suivant la ligne 3-3 de la figure 2 ;
- la figure 4 est une vue en coupe longitudinale, décalée de l'axe de rotation, de la paroi de répartition, suivant la ligne 4-4 de la figure 3 ;
- la figure 5 est une vue en coupe longitudinale de la paroi d'entraînement d'une buse rotative ;
- les figures 6 et 7 sont des vues de dessus et de dessous de la paroi d'entraînement, suivant respectivement la direction 6 et la ligne 7-7 ; et
- la figure 8 est une vue de dessus de la superposition de la paroi de répartition et de la paroi d'entraînement.

Le dispositif de projection représenté sur la figure 1 est désigné par la référence générale 10.

Il comprend un conduit d'écoulement 12 du liquide, une buse 14 rotative autour d'un axe de rotation X-X, et des moyens 16 d'entraînement de la buse 14 par rapport au conduit d'écoulement 12.

Le conduit d'écoulement 12 comporte un corps 18 cylindrique creux, d'axe X-X. Le corps 18 est fermé à une extrémité par une paroi 18A transversale. La paroi 18A est percée d'une ouverture 20, circulaire, de sortie de liquide, centrée sur l'axe de rotation X-X.

Un premier épaulement 25, circulaire, est ménagé sur la surface intérieure du corps 18, par alésage interne de l'extrémité 26 du corps 18 opposée à la paroi 18A.

Le conduit d'écoulement 12 comporte également un capuchon 22 fermant cette extrémité 26 opposée. Le capuchon 22 comprend une paroi cylindrique 22A et une paroi 22B formant le fond du capuchon. Une ouverture 24 circulaire d'entrée de liquide, centrée sur l'axe de rotation X-X, est ménagée dans la paroi 22B.

La paroi cylindrique 22A du capuchon 22 est plus épaisse que la paroi latérale du corps 18 et dépasse vers l'intérieur, constituant un second épaulement 28 en vis-à-vis du premier épaulement 25.

La buse 14 rotative comprend un tube 27 traversant l'ouverture 20 de sortie de liquide et une boule 29 de projection de liquide emboîtée sur une extrémité du tube 27 dépassant à l'extérieur du conduit d'écoulement 12. La boule 29 et le tube 27 sont maintenus solidaires l'un de l'autre par une épingle (non représentée) les traversant par un perçage transversal 30.

La boule 29 de projection est percée de quatre ouvertures 31, 32, 33, 34 de projection de liquide. Une 31 des ouvertures de projection, dite ouverture centrale de projection, est orientée selon l'axe de rotation X-X, tandis que les trois autres ouvertures 32, 33, 34, dites ouvertures obliques de projection sont orientées selon un axe de projection respectif X₁-X₁, X₂-X₂, X₃-X₃ faisant un angle non nul avec l'axe de rotation X-X. Dans l'exemple illustré, les axes de projection font respectivement un angle de 45°, 90° et 135° avec l'axe de rotation X-X.

Une tête 31A, 32A, 33A, 34A de projection est enfichée dans chaque ouverture 31, 32, 33, 34 de projection. Chaque tête est creuse et alésée de manière appropriée pour générer un type de projection désiré de liquide. Dans l'exemple illustré, il s'agit d'une projéction conique de liquide. L'ouverture 31 centrale de projection et l'ouverture 33 de projection à 90° sont dans le plan de coupe de la figure 1. Les deux autres ouvertures 32, 34 sont respectivement décalées vers l'avant et vers l'arrière de ce plan de coupe. Pour la clarté de l'illustration, les têtes 32A, 34A montées sur ces ouvertures ont été rapportées dans le plan de coupe en trait plein. L'une 34 des ouvertures est orientée de manière que la projection de liquide par la tête 34A correspondante atteigne le conduit d'écoulement 12, afin de pouvoir le nettoyer.

Le tube 27 délimite un conduit principal 38 selon l'axe de rotation X-X pour guider le liquide depuis le corps 18 vers la boule 29 de projection, par l'ouverture 20 de sortie.

Une bague 40 en matière plastique est intercalée entre la paroi 18A transversale et le tube 27, dans l'ouverture 20, afin de limiter les frottements entre ces deux éléments. L'extrémité du tube 27 située à l'intérieur du conduit d'écoulement 12 s'élargit en formant un décrochement annulaire 42 destiné à reposer sur la bague 40, par l'intermédiaire d'un anneau 43 en matière plastique enfilé sur le tube 27. Cette extrémité intérieure est par ailleurs percée de part en part par un conduit 44, diamétral, perpendiculaire à l'axe de rotation X-X et qui traverse le conduit principal 38.

Par ailleurs, trois évidements 46 cylindriques de blocage de clavette sont ménagés sur la tranche de cette extrémité inférieure. Cet aspect du dispositif 10 sera expliqué plus loin.

Les moyens 16 d'entraînement de la buse comprennent une paroi 48 de répartition du liquide introduit par l'ouverture 24 d'entrée, et une paroi 50 d'entraînement de la buse 14.

Une bague 51 de retenue de la paroi 48 de répartition, est plaquée contre le corps 18 et repose sur le second épaulement 28 du capuchon 22. Cette bague de retenue forme un nouvel épaulement 51A en vis-à-vis de l'épaulement 25.

La paroi 48 de répartition, représentée seule sur les figures 2 à 4, comprend tout d'abord un disque 52 circonscrit entre les épaulements 25 et 51A et destiné à s'appuyer, en fonctionnement, sur le premier épaulement 25 du corps 18. Le disque 52 est percé de part en part en son centre, le long de l'axe de rotation X-X. Une cheminée 54 creuse s'élève autour de ce perçage le long de l'axe de rotation X-X. La cheminée 54 pénètre dans le conduit principal 38. Ainsi, le disque 52 et la cheminée 54 délimitent un conduit central 56 destiné à générer, dans le conduit principal 38, un jet dans l'axe de rotation X-X.

La paroi 48 de répartition comporte par ailleurs un orifice calibré 58 vissé dans le conduit central 56 et faisant face à l'ouverture 24 d'entrée de liquide. Le diamètre intérieur de cet orifice permet de définir précisément une section d'entrée de fluide dans le conduit central 56.

En référence aux figures 3 et 4, le disque 52 est par ailleurs percé de quatre conduits tangentiels 60, débouchant à distance de l'axe de rotation X-X.

Les conduits tangentiels 60 sont rectilignes le long d'un axe respectif, dit axe d'entraînement Xₑ-Xₑ. Chaque conduit tangentiel 60 s'étend d'une face 61 d'entrée tronconique de la paroi 48 à une face 63 de sortie, plane, de celle-ci.

L'axe d'entraînement Xₑ-Xₑ de chaque conduit tangentiel est contenu dans un plan Pₑ parallèle à l'axe de rotation X-X, situé à une même distance d de cet axe X-X. L'axe d'entraînement Xₑ-Xₑ fait un angle ∝ non nul, d'environ 135°, avec la projection de l'axe de rotation X-X dans le plan (figure 4).

Les conduits tangentiels 60 sont uniformément répartis autour de l'axe de rotation X-X, c'est-à-dire que chaque conduit tangentiel 60 correspond au conduit tangentiel précédent, déplacé en rotation d'un angle constant. Cet angle est égal à 90° dans l'exemple illustré.

Chaque conduit tangentiel 60 est donc apte à générer, à partir du liquide introduit par l'ouverture 24 d'entrée, un jet tangentiel dans l'axe d'entraînement correspondant.

Chaque conduit tangentiel 60 délimite une section de sortie du liquide dont le centre se situe à distance de l'axe de rotation. Dans l'exemple illustré, le centre se situe au point du plan Pₑ le plus proche de l'axe de rotation X-X, c'est-à-dire à la distance d de cet axe X-X.

Par ailleurs, chaque conduit tangentiel 60 délimite une section d'entrée du liquide. Le rapport entre les sections d'entrée des conduits tangentiels et la section d'entrée de l'orifice calibré 58 est choisi de manière que, en fonction du débit de liquide prévu à travers l'ouverture 24, les jets tangentiels générés entraînent la buse 14 à une vitesse de rotation prédéfinie, constante, de l'ordre de quelques tours par minute.

En référence aux figures 1 et 5, la paroi 50 d'entraînement a la forme d'un disque s'étendant en vis-à-vis de la face 63 de sortie, plane, du disque 52 de la paroi 48 de répartition, entre ce disque 52 et la buse 14.

A cet effet, la paroi 50 d'entraînement est percée sur son épaisseur le long de l'axe de rotation X-X, d'un conduit 62 de passage et de guidage de la cheminée 54. La paroi 50 d'entraînement est ainsi montée en rotation autour de la cheminée 54. Le diamètre de ce disque est légèrement inférieur au diamètre intérieur du corps 18, afin de permettre sa rotation dans ce dernier.

La paroi 50 d'entraînement est par ailleurs percée sur son épaisseur d'une pluralité de conduits 64 de réception des jets tangentiels.

Dans l'exemple illustré, le nombre de conduits 64 est de neuf. Les conduits 64 de réception sont rectilignes et orientés parallèlement à l'axe de rotation X-X. Ils sont répartis circulairement autour de l'axe de rotation X-X, de manière uniforme. Leur centre se trouve sensiblement à la distance d de l'axe de rotation X-X, correspondant à la distance d séparant le centre de la sortie de chaque conduit tangentiel de ce même axe de rotation X-X.

Trois évidements 66 cylindriques sont par ailleurs ménagés le long de l'axe X dans la paroi 50 d'entraînement, chaque évidement 66 débouchant face au tube 27, de manière à pouvoir s'aligner avec un des évidements 46 de la buse 14.

En référence à la figure 1, le dispositif 10 comprend trois clavettes 68 de blocage en rotation s'étendant parallèlement à l'axe de rotation X-X, à distance de ce dernier. Sur la figure 1, seulement une clavette 68 est visible. Chaque clavette 68 est engagée, à une extrémité, dans un des évidements 46 de blocage ménagés à cet effet dans la buse 14 et, à une autre extrémité, dans un des évidements 66 de blocage, complémentaires, leur faisant face dans la paroi 50 d'entraînement.

En variante, la paroi 50 est rigidement reliée à la buse 14, par exemple en engageant à force les clavettes 68.

En référence aux figures 5 et 7, des première et seconde nervures 70, 72 circulaires sont ménagées sur la paroi 50 d'entraînement, en direction de la paroi 48 de répartition. Les conduits de réception sont disposés entre les nervures 70 et 72. Ainsi, la première nervure 70 s'étend à la périphérie de la paroi 50 d'entraînement, à l'extérieur des conduits 64 de réception. La seconde nervure 72 s'étend entre le conduit 62 de passage et de guidage de la cheminée 54 et les conduits 64 de réception.

En référence à la figure 8, il est indiqué que la section de sortie de liquide de chaque conduit tangentiel 60 possède une dimension circonférentielle L autour de l'axe de rotation X-X, c'est-à-dire tangentielle au cercle géométrique de rayon d et centré sur l'axe de rotation X-X, supérieure à la distance l séparant deux conduits de réception successifs autour de l'axe de rotation X-X. Ainsi, un jet tangentiel est toujours reçu, au moins en partie, par un conduit 64 de réception.

Le fonctionnement du dispositif 10 de projection de liquide va à présent être décrit.

Lorsqu'aucun liquide n'est introduit par l'ouverture 24, la buse 14, la paroi 48 de répartition et la paroi 50 d'entraînement sont libres de se déplacer légèrement le long de l'axe X. Notamment, la paroi 48 est capable de se déplacer axialement entre l'épaulement 25 et la bague 51 de retenue.

Du liquide de nettoyage est introduit par l'ouverture 24 d'entrée. Ce liquide pousse la paroi 48 de répartition contre l'épaulement 25. Les entrées des conduits tangentiels 60 sont ainsi libérées, c'est-à-dire qu'elles ne sont plus recouvertes par la bague 51. Le frottement entre l'épaulement 25 et la paroi 48 de répartition empêche la rotation de cette paroi 48 autour de l'axe de rotation X-X.

Par la suite, le liquide introduit traverse la paroi 48 de répartition par le conduit central 56 et par les conduits tangentiels 60. Il se crée donc, d'une part, un jet central dans l'axe de rotation X-X et quatre jets tangentiels débouchant de chaque conduit tangentiel 60 selon l'axe d'entraînement correspondant. Le jet central est envoyé directement dans le conduit principal 38 de la buse 14.

Les jets tangentiels sont dirigés vers l'espace séparant les deux nervures circulaires de la paroi 50 d'entraînement. Ainsi, ces jets sont canalisés sur les conduits 64 de réception et le risque que du liquide passe à la périphérie de la paroi 50 d'entraînement entre cette paroi 50 et le corps 18 est faible. Le passage des jets tangentiels dans les conduits 64 de réception provoque la rotation de la paroi 50 d'entraînement autour de l'axe de rotation X-X, cette dernière entraînant à son tour la buse 14 grâce aux clavettes 68.

Après avoir traversé la paroi 50 d'entraînement, le liquide, projeté sous forme de jets tangentiels, arrive dans le corps 18 du conduit d'écoulement 12, avant de rejoindre le jet central dans le conduit principal 38 en passant par le conduit 44 diamétral.

Le liquide nettoyant est ainsi amené dans son intégralité par le conduit principal 38 dans la boule 29, à partir de laquelle il va être projeté à l'extérieur par l'intermédiaire des têtes 31A, 32A, 33A et 34A de projection.

Grâce à l'invention, la perte de charge engendrée par l'entraînement en rotation de la buse est faible, de sorte que la pression de projection est proche de la pression d'alimentation contrairement à ce qui survient dans les buses de l'art antérieur où la pression d'alimentation sert essentiellement à faire tourner la buse. Puisque l'énergie des jets tangentiels est utilisée soit pour faire tourner la buse 14, soit pour créer la pression de projection, il n'y a pas de perte d'énergie. Par ailleurs, contrairement aux buses connues où la vitesse de rotation est fonction de la pression d'alimentation, la vitesse de rotation de la buse de l'invention peut être réglée de façon à ce qu'elle tourne de manière régulière autour de l'axe de rotation X-X ; ceci se réalise en réglant la section d'entrée de l'orifice calibré 58.

## Revendications

1. Dispositif de projection d'un liquide du type comprenant :
- un conduit d'écoulement (12) du liquide, délimitant une ouverture (24) d'entrée de liquide et une ouverture (20) de sortie de liquide,
- une buse (14) rotative montée en rotation autour d'un axe de rotation (X-X) sur l'ouverture (20) de sortie de liquide du conduit d'écoulement (12), la buse (14) rotative étant percée d'au moins une ouverture (32, 33, 34) de projection de liquide orientée selon un axe de projection (X₁-X₁, X₂-X₂, X₃-X₃) faisant un angle non nul avec l'axe de rotation (X-X),
- une paroi (48) de répartition du liquide, s'étendant transversalement dans le conduit d'écoulement (12) sur toute la section d'écoulement de manière à recueillir l'ensemble du liquide entrant dans le conduit d'écoulement (12), la paroi (48) de répartition du liquide étant percée d'au moins un conduit tangentiel (60) pour générer au moins un jet tangentiel dans un axe d'entraînement ne coupant pas l'axe de rotation (X-X), et
- une paroi (50) d'entraînement de la buse (14) s'étendant en vis-à-vis de la paroi (48) de répartition du liquide et percée d'au moins un conduit (64) de réception du ou de chaque jet tangentiel afin d'entraîner la buse en rotation, la paroi d'entraînement étant solidaire en rotation de la buse, **caractérisé en ce que :**
- la paroi (50) d'entraînement est percée d'une pluralité de conduits (64) de réception orientés parallèlement à l'axe de rotation (X-X) et uniformément répartis en cercle autour de cet axe ;
- la paroi de répartition du liquide est percée d'une part d'un conduit central (56) pour générer un jet central dans la buse, suivant l'axe de rotation (X-X), et d'autre part d'une pluralité de conduits tangentiels (60) uniformément répartis en cercle autour de l'axe de rotation et débouchant en face des conduits (64) de réception ; et
- deux nervures (70, 72) circulaires sont ménagées sur la paroi (50) d'entraînement, en direction de la paroi (48) de répartition du liquide, les conduits (64) de réception et étant prévus entre les nervures (70, 72).

2. Dispositif selon la revendication 1, **caractérisé en ce que** la paroi (50) d'entraînement est rigidement reliée à la buse (14).

3. Dispositif selon la revendication 1 ou 2, **caractérisé en ce qu'**il comprend au moins une clavette (68) de blocage en rotation s'étendant parallèlement à l'axe de rotation (X-X), à distance de ce dernier, la clavette (68) étant engagée, à une extrémité, dans un premier évidement (46) de blocage ménagé à cet effet dans la buse (14) et, à une autre extrémité, dans un second évidement (66) de blocage ménagé à cet effet dans la paroi (50) d'entraînement.

4. Dispositif selon l'une quelconque des revendications 1 à 3, **caractérisé en ce que** chaque conduit tangentiel (60) délimite une section de sortie de liquide dont la dimension circonférentielle autour de l'axe de rotation (X-X) est supérieure à la distance circonférentielle autour de l'axe de rotation (X-X) séparant deux conduits (64) de réception successifs.

5. Dispositif selon l'une quelconque des revendications 1 à 4, **caractérisé en ce que** la parité du nombre de conduits tangentiels (60) est différente de la parité du nombre de conduits (64) de réception.

6. Dispositif selon la revendication 5, **caractérisé en ce qu'**il est prévu quatre conduits tangentiels (60) et neuf conduits (64) de réception.

## Patentansprüche

1. Vorrichtung zum Ausstoßen einer Flüssigkeit, von der Bauart, die aufweist:
- einen Abflusskanal (12) für die Flüssigkeit, der eine Flüssigkeitseintrittsöffnung (24) und eine Flüssigkeitsaustrittsöffnung (20) begrenzt,
- eine drehbare Düse (14), die zur Drehung um eine Drehachse (X-X) an der Flüssigkeitsaustrittsöffnung (20) des Abflusskanals (12) angebracht ist, wobei die drehbare Düse (14) von mindestens einer Flüssigkeitsausstoßöffnung (32, 33, 34) durchbrochen ist, die entlang einer Ausstoßachse (X₁-X₁, X₂-X₂, X₃-X₃) ausgerichtet ist, die einen nicht Null betragenden Winkel mit der Drehachse (X-X) bildet,
- eine Verteilungswand (48) für die Flüssigkeit, die sich quer im Abflusskanal (12) über den gesamten Abflussquerschnitt erstreckt, um die gesamte, in den Abflusskanal (12) eintretende Flüssigkeit aufzufangen, wobei die Verteilungswand (48) für die Flüssigkeit von mindestens einem tangentialen Kanal (60) durchbrochen ist, um mindestens einen tangentialen Strahl in einer die Drehachse (X-X) nicht schneidenden Antriebsachse zu erzeugen, und
- eine Antriebswand (50) für die Düse (14), die sich gegenüber der Verteilungswand (48) für die Flüssigkeit erstreckt und von mindestens einem Aufnahmekanal (64) für den oder jeden tangentialen Strahl durchbrochen ist, um die Düse drehend anzutreiben, wobei die Antriebswand mit der Düse drehfest ist, **dadurch gekennzeichnet, dass**:
- die Antriebswand (50) von mehreren Aufnahmekanälen (64) durchbrochen ist, die parallel zur Drehachse (X-X) ausgerichtet und gleichmäßig im Kreis um diese Achse verteilt sind;
- die Verteilungswand für die Flüssigkeit einerseits von einem zentralen Kanal (56), um einen zentralen Strahl in der Düse entlang der Drehachse (X-X) zu erzeugen, und andererseits von mehreren tangentialen Kanälen (60) durchbrochen ist, die gleichmäßig im Kreis um die Drehachse verteilt sind und gegenüber den Aufnahmekanälen (64) münden; und
- zwei kreisförmige Rippen (70, 72) auf der Antriebswand (50) in Richtung zur Verteilungswand (48) für die Flüssigkeit ausgebildet sind, wobei die Aufnahmekanäle (64) zwischen den Rippen (70, 72) vorgesehen sind.

2. Vorrichtung nach Anspruch 1, **dadurch gekennzeichnet, dass** die Antriebswand (50) starr mit der Düse (14) verbunden ist.

3. Vorrichtung nach Anspruch 1 oder 2, **dadurch gekennzeichnet, dass** sie mindestens einen Drehblockierungskeil (68) umfasst, der sich parallel zur Drehachse (X-X) in einem Abstand von dieser erstreckt, wobei der Keil (68) an einem Ende in einer ersten Blockierungsausnehmung (46), die zu diesem Zweck in der Düse (14) ausgebildet ist, und an einem anderen Ende in einer zweiten Blockierungsausnehmung (66) in Eingriff ist, die zu diesem Zweck in der Antriebswand (50) ausgebildet ist.

4. Vorrichtung nach einem der Ansprüche 1 bis 3, **dadurch gekennzeichnet, dass** jeder tangentiale Kanal (60) einen Flüssigkeitsaustrittsquerschnitt begrenzt, dessen Umfangsabmessung um die Drehachse (X-X) größer ist als der Umfangsabstand um die Drehachse (X-X), der zwei aufeinanderfolgende Aufnahmekanäle (64) trennt.

5. Vorrichtung nach einem der Ansprüche 1 bis 4, **dadurch gekennzeichnet, dass** die Parität der Anzahl von tangentialen Kanälen (60) sich von der Parität der Anzahl von Aufnahmekanälen (64) unterscheidet.

6. Vorrichtung nach Anspruch 5, **dadurch gekennzeichnet, dass** vier tangentiale Kanäle (60) und neun Aufnahmekanäle (64) vorgesehen sind.

## Claims

1. A device for spraying a liquid of the type comprising:
- a liquid flow conduit (12), delimiting a liquid intake opening (24) and a liquid discharge opening, the liquid discharge opening (20),
- a rotating nozzle (14) mounted so as to rotate about an axis of rotation (X-X) on the liquid discharge opening of the flow conduit (12), the rotating nozzle (14) defining at least one opening (32, 33, 34) for spraying liquid positioned along a spray axis (X₁-X₁ X₂-X₂, X₃-X₃), which forms a non-zero angle with the axis of rotation (X-X),
- a wall (48) for distributing the liquid, extending transversely in the flow conduit (12) over the entire cross-section of flow of the flow conduit so as to collect all of the liquid entering the flow conduit (12), the wall (48) for distributing the liquid being penetrated by the at least one tangential conduit (60) to generate at least one tangential jet in a drive axis which does not intersect the axis of rotation (X-X), and
- a drive wall (50) for driving the nozzle (14) which extends relative to the wall (48) for distributing the liquid and penetrated by at least one conduit (64) for receiving the or each tangential jet in order to set the nozzle into rotation, the drive wall being rotationally engaged with the nozzle.
**Characterized in that**:
- the drive wall (50) is penetrated by a plurality of receiving conduits (64), which are positioned parallel to the axis of rotation (X-X) and are distributed uniformly in a circle around said axis;
- the wall for distributing the liquid is penetrated on the one hand by a central conduit (56) to generate a central jet in the nozzle in the axis of rotation (X-X); and on the other hand by a plurality of tangential conduits which are distributed uniformly in a circle around the axis of rotation and open out opposite the receiving conduits (64) ; and
- two circular ribs (70, 72) are provided on the drive wall, in the direction of the wall (48) for distributing the liquid, the receiving conduits (64) being provided between the ribs (70, 72).

2. The device as claimed in claim 1, **characterized in that** the drive wall (50) is rigidly connected to the nozzle (14).

3. The device as claimed in claim 1 or 2, **characterized in that** it comprises at least one key (68) for locking in rotation which extends parallel to the axis of rotation (X-X) at a distance from said axis, the key (68) being engaged at one end in a first locking aperture (46) provided for this purpose in the nozzle (14) and, at the other end, in a second locking aperture (66) provided for this purpose in the drive wall (50).

4. The device as claimed in any one of claims 1 to 3, **characterized in that** each tangential conduit (60) delimits a liquid discharge area, the circumference of which around the axis of rotation (X-X) is greater than the circumferential distance around the axis of rotation (X-X) separating two successive receiving conduits (64).

5. The device as claimed in anyone of claims 1 to 4, **characterized in that** the parity of the number of tangential conduits (60) differs from the parity of the number of receiving conduits (64).

6. The device as claimed in claim 5, **characterized in that** four tangential conduits (60) and nine receiving conduits (64) are provided.
